# FASCICULE DE BREVET EUROPEEN

(11) **EP 0 410 887 B1**
(45) Date de publication et mention de la délivrance du brevet: **29.07.1992**
(21) Numéro de dépôt: 90402147.4
(22) Date de dépôt: 25.07.1990
(51) Int. Cl.: B65D 19/14, B65D 19/38

(54) **Palette-conteneur en bois pour fruits et légumes**
Palettenbehälter aus Holz für Obst und Gemüse
Wooden palletized container for fruit and vegetables

(30) Priorité: 26.07.1989 FR 8910266
(43) Date de publication de la demande: 30.01.1991
(73) Titulaire: Dufehy, Leopold, F-49160 Longue Jumelles (FR)
(72) Inventeur: Dufehy, Leopold, F-49160 Longue Jumelles (FR)
(74) Mandataire: Phélip, Bruno

(56) Documents cités:
- US-A- 3 217 918

## Description

La présente invention concerne le domaine des palettes-conteneurs en bois plus particulièrement destinés à la collecte des fruits et légumes et plus particulièrement la collecte des pommes dans les vergers.

Ces palettes-conteneurs connues sous le nom de "palox", sont constituées d'une palette surmontée de parois d'entourage. Une caisse de ce genre est notamment décrite dans le document US-A-3 217 918.

Ces conteneurs sont habituellement manipulés au moyen de chariot à fourche ou de transpalette. La manipulation par transpalette n'entraîne généralement pas de dommage pour les produits disposés dans le conteneur. En effet, les transpalettes soulèvent ces conteneurs par les longerons qui sont situés sous le plancher et qui constituent l'essentiel de la structure de la palette.

En revanche, la manipulation de ces conteneurs par chariot à fourches, induit des dommages sur les produits en contact avec les parois d'entourage et en particulier les parois qui correspondent aux faces d'entrées des fourches du chariot. Cette détérioration des produits provient du frottement des fruits sur les parois parallèles aux planches du fond, en raison de la déformation et du mouvement de ce fond de la palette par rapport aux dites parois lors de la manipulation du conteneur ; cette détérioration peut atteindre dix pour cent des produits.

La présente invention a pour but de remédier à ces inconvénients et en particulier de supprimer les causes de détériorations des produits, c'est-à-dire le frottement de ces produits sur les parois latérales.

La palette-conteneur selon l'invention comprend un fond du type palette constitué d'un plancher posé sur des longerons, et des parois d'entourage solidaires de poteaux d'angles qui sont fixés sur ladite palette ; cette palette-conteneur comporte, du côté de l'entrée des fourches de manutention, une structure résistante à la flexion, en forme d'équerre, conformée entre la paroi d'entourage correspondante et le plancher de la palette.

Cette structure est constituée de la rive du fond de la palette et du panneau inférieur de la paroi d'entourage correspondante, les deux étant assemblés ensemble par cloutage par exemple, et, toujours selon l'invention, la rive du fond est formée d'un profilé dont la section est trapézoïdale ; son petit côté est contigu aux autres planches du plancher de la palette ; son grand côté parallèle au petit côté, est accolé à la face interne de la planche inférieure de la paroi d'entourage.

Selon une disposition préférentielle de l'invention, les rives du fond sont fixées sur les longerons ; elles ont une longueur qui correspond à l'espacement externe des longerons situés à chacune des extrémités de la palette.

Selon une autre disposition préférentielle, les rives du fond comportent, à leurs extrémités, une entaille située sensiblement au même niveau que le plancher, permettant l'emboitement du poteau d'angle correspondant.

L'invention sera encore illustrée à l'aide de la description suivante et des dessins annexés, donnés à titre indicatif, et dans lesquels :
- la figure 1 est une vue en perspective d'une palette-conteneur selon l'invention ;
- la figure 2 est une coupe au niveau de l'un des tunnels d'introduction des fourches d'un chariot de manutention, montrant partiellement la palette-conteneur ;
- la figure 3 est une vue de face de la palette, côté introduction des fourches d'un chariot de manutention, sans les parois d'entourage ;
- la figure 4 est une vue en perspective d'un angle de la palette ;
- la figure 5 est une vue en perspective également du même angle de la palette, comportant le poteau d'angle en position normale ;
- la figure 6 est une vue en perspective d'un poteau d'angle montrant en particulier son pied ;
- la figure 7 est une vue de face du poteau d'angle et en particulier de son côté situé à l'intérieur du conteneur;
- la figure 8 est une vue de côté de ce même poteau d'angle, c'est-à-dire l'une de ses faces sur laquelle est fixée la paroi d'entourage et en particulier la paroi située du côté de l'entrée des fourches d'un chariot de manutention ;
- la figure 9 est une vue de dessus du poteau d'angle ;
- la figure 10 est une vue de dessous de ce même poteau d'angle.

On a représenté, figure 1, une palette-conteneur selon l'invention constituée d'une palette 1 proprement dit, comportant un fond 2 formant le plancher, lequel fond est surmonté de parois d'entourage 3 constituées de planches assemblées sur des poteaux d'angles 4.

La palette 1 est constituée de quatre longerons 5 parallèles entre eux : deux longerons externes et deux longerons internes, délimitant des tunnels 6 dans lesquels on introduit les fourches d'un chariot élévateur. Sous ces longerons 5 on remarque des traverses 7 et en particulier trois traverses 7 : deux traverses externes et une traverse au centre. Entre ces traverses 7, sous les longerons 5, on peut glisser une transpalette pour la manutention de ces palettes-conteneurs.

Le plancher 2 est fixé sur les longerons 5 par cloutage par exemple. On remarque que ce plancher est constitué de plusieurs planches 8 perpendiculaires aux longerons 5.

Les parois d'entourage 3 sont constituées de planches 9 horizontales c'est-à-dire parallèles au plancher 2, lesquelles planches sont fixées par cloutage, par exemple, sur les poteaux d'angle 4. Ces poteaux d'angle 4 ont une section triangulaire et comportent un pied 10 qui est boulonné sur les longerons 5, et en particulier à l'extérieur des longerons situés aux extrémités de la palette 1.

On a représenté, figure 2, une coupe partielle d'une palette-conteneur selon l'invention, cette coupe étant réalisée au niveau d'un tunnel 6 dans lequel on introduit l'une des fourches 11 d'un chariot élévateur. On a également représenté, figure 2, un bras 12 de transpalette, qui se positionne entre deux traverses 7 de la palette, sous le longeron 5 et en particulier dans une entaille en forme d'arche réalisée dans ce longeron 5. Les bras 12 de transpalette sont dans le même sens que les planches 8 constituant le fond 2, alors que les fourches 11 d'un chariot élévateur sont perpendiculaires auxdites planches 8, et elles sont directement en contact avec le dessous de ces planches 8.

On remarque, figure 2, que les planches 8 du fond de la palette sont posées sur les longerons 5. L'extrémité du fond est constituée d'une rive 13 posée également sur le longeron 5, à son extrémité. Cette rive 13 a une section trapézoïdale : son petit côté 14 est accolé aux planches 8 du fond 2 et ce petit côté correspond à l'épaisseur des planches 8. Le grand côté 15 est adossé à la planche 9 de la paroi d'entourage, laquelle planche 9 de la paroi d'entourage repose sur les longerons 5 et en particulier sur l'extrémité de ces longerons. On remarque en effet figure 2, que la face externe de la planche 9 est à l'aplomb de l'extrémité des longerons 5.

Cette rive 13 est solidaire de la planche 9 par tous moyens appropriés et en particulier par cloutage. L'ensemble rive 13 - planche 9, constitue une structure en forme d'équerre dont la déformation est très faible et qui permet, lors de la manipulation de la palette-conteneur par un chariot à fourches 11, de limiter la déformation des parois d'entourage 3 qui se situent du côté de l'introduction des fourches 11. On remarque, figure 2, que la planche inférieure 9, solidaire de la rive 13, est légèrement espacée de la planche 9 imédiatement supérieure. Ainsi une déformation de la planche inférieure 9 n'entraîne pas une déformation des planches supérieures 9 qui constituent le reste de la paroi d'entourage et on évite ainsi le frottement et la détérioration des produits contre la face interne de ces différentes planches qui constituent les parois d'entourage.

Des rives 13 sont disposées à chaque extrémité du plancher 2 ; elles ont une section trapézoïdale qui permet d'adoucir l'angle entre le fond 2 et la paroi 3 correspondante et qui permet aussi le cloutage de la planche 9 associée. Ces rives 13 constituent également une sorte de poutre de renfort qui est rendue pratiquement indéformable par sa solidarisation, au moyen de clous 16 par exemple, avec la planche inférieure 9 de la paroi d'entourage 3 correspondante.

On a représenté, figure 3, la palette 1, vue du côté de l'introduction des fourches 11 d'un chariot élévateur, lesquelles fourches 11 sont positionnées dans les tunnels 6 d'introduction. On remarque, sur cette figure, les traverses 7 sur lesquelles reposent les longerons 5. Ces longerons 5 reçoivent les planches 8 formant le fond 2 et les rives 13, disposées à chaque extrémité. On remarque, que les planches 8 ont une longueur qui correspond sensiblement à celle des traverses 7 situées sous les longerons 5. Les rives 13 ont une longueur L qui correspond à l'écartement externe E des longerons disposés à chaque extrémité de la palette. Les extrémités des rives 13 reposent sur les longerons externes 5.

On a représenté, figure 4, plus en détail, et en perspective, un angle de la palette faisant apparaître une traverse 7 sur laquelle est posée un longeron 5 qui reçoit une rive 13. On a également fait figurer, en trait fin, des planches 8 constituant le fond 2 ou plancher de la palette. La rive 13 est associée à une planche 9, laquelle planche est clouée sur la face externe de la rive. On remarque que l'extrémité de la rive 13 est posée sur l'extrémité du longeron 5. Cette extrémité de la rive 13 comporte une entaille 17 aménagée en biais dans son angle pour permettre le positionnement du poteau d'angle 4 qui apparaît, figure 5, en position normale, assemblé sur la palette.

L'entaille 17 correspond à une découpe réalisée à chaque extrémité de la rive 13, laquelle découpe est par exemple réalisée au moyen d'une fraise dont le mouvement fait un angle de 45° par rapport à l'axe longitudinal de la rive 13. L'extrémité de la rive 13 conserve une épaisseur qui correspond sensiblement à l'épaisseur des planches 8 constituant le fond 2 de la palette.

On a représenté, figure 6 à 10, en détail, un poteau d'angle 4. Ce poteau comporte un pied 10 en forme de parallélépipède, situé à la partie basse du poteau proprement dit qui lui, se présente avec une section triangulaire, de façon à épouser l'angle interne des parois d'entourage.

Le pied 10 a une hauteur H qui correspond à la hauteur des longerons 5, augmentée de la hauteur de l'extrémité de la rive 13, c'est-à-dire de l'épaisseur des planches 8 constituant le fond 2.

La largeur de ce pied 10 correspond sensiblement à la largeur de la rive 13. Son épaisseur correspond à l'épaisseur des longerons 5.

On remarque, toujours sur ce pied 10, les perçages 18 qui permettent sa fixation sur les longerons 5 par boulonnage par exemple.

Le pied 10 se prolonge, au-dessus, de façon monobloc, par une partie 19 dont la section est triangulaire et reçoit, sur les faces 19a et 19b les planches 9 constituant l'entourage.

La troisième face 19c des poteaux reçoit une planchette 20 qui s'étend sur toute la hauteur du poteau, au-dessus du pied 10, et dont la largeur correspond à la dimension de cette face 19c. Cette planchette 20 est réalisée en un matériau plus tendre que le poteau, correspondant au matériau utilisé pour le fond 2 et l'entourage 3. Cette planchette 20 protège les fruits contre le tanin du bois lorsque les poteaux sont en chêne, pour éviter de tâcher les fruits.

On remarque, figure 5, le positionnement du poteau 4 par rapport à la palette 1. Le pied 10 du poteau 4 repose sur la traverse 7. Il est appliqué contre la face externe du longeron 5 et il est boulonné sur ce longeron. La partie supérieure 19 du poteau 4, c'est-à-dire celle située au-dessus du pied 10 déborde sur la rive 13 et prend place en particulier dans l'entaille 17 spécialement aménagée à l'extrémité de ladite rive 13.

Les longerons 5 de la palette, ainsi que les poteaux 4, sont réalisés en matériau dur comme par exemple du chêne ; les autres éléments constituant la palette et les parois d'entourage sont réalisés en bois tendre du genre sapin.

Pour améliorer la tenue de ces palettes-conteneurs, on remarque, sur les figures, en particulier les figures 1, 3 à 5, que les traverses 7 ou semelles, ont un angle d'entrée 21 aménagé par rabotage de l'arête supérieure externe pour faciliter l'introduction des fourches 11 dans les tunnels 6. De même, les arêtes 22 des longerons 5, toujours du côté du tunnel 6, sont arrondies pour faciliter l'introduction des fourches 11 dans lesdits tunnels et éviter une détérioration de l'angle de ces longerons.

On remarque encore, figure 4, l'espace qui règne entre les planches constituant l'entourage 3 de la palette-conteneur. A noter que cet espace peut s'accroître au fur et à mesure du séchage desdites planches 9. De même pour le plancher ou fond 2, les planches 8 sont espacées permettant une aération du produit contenu dans la palette-conteneur.

Les signes de référence insérés après les caractéristiques techniques mentionnées dans les revendications ont pour seul but de faciliter la compréhension de ces dernières, et n'en limitent aucunement la portée.

## Revendications

1. Palette-conteneur en bois pour une manipulation au moyen d'un chariot à fourches notamment, constituée d'un fond du type palette comprenant un plancher posé sur des longerons, et de parois d'entourage solidaires dudit plancher et de poteaux d'angle, la palette-conteneur comportant du côté de l'entrée des fourches de manutention, une structure en forme d'équerre constituée par l'assemblage de la rive (13) du plancher (2) et du panneau inférieur (9) de la paroi d'entourage correspondante, caractérisée en ce que la rive (13) est formée d'un profilé à section trapézoïdale dont le petit côté est contigu au plancher (2) et dont le grand côté parallèle au petit côté est accolé à la face interne du panneau inférieur (9) constituant la paroi d'entourage (3).

2. Palette-conteneur en bois, selon la revendication 1, caractérisée en ce qu'elle comporte des rives (13) fixées sur les longerons (5) de la palette ; la longueur (L) desdites rives correspondant à l'espace (E) des longerons externes (5) de ladite palette.

3. Palette-conteneur en bois, selon la revendication 2, caractérisée en ce qu'elle comporte des rives (13) munies, à leurs extrémités, d'une entaille (17) située sensiblement au même niveau que le plancher (2), permettant l'emboîtement du poteau d'angle (4).

4. Palette-conteneur en bois, selon la revendication 3, caractérisée en ce qu'elle comporte des poteaux d'angle constitués d'un pied (10) en forme de parallélépipède surmonté d'une partie (19) de section triangulaire inscrite dans les angles des parois d'entourage (3).

5. Palette-conteneur en bois, selon la revendication 4, caractérisée en ce qu'elle comporte des poteaux d'angle (4) dont le pied (10) a une hauteur qui correspond sensiblement à la hauteur des longerons (5) augmentée de l'épaisseur des planches (8) constituant le fond (2).

6. Palette-conteneur en bois, selon l'une quelconque des revendications 1 à 5, caractérisée en ce qu'elle comporte des poteaux d'angle (4) en bois dur genre chêne, habillés, sur leur face interne (19c), d'une planchette (20) en bois tendre genre sapin.

## Patentansprüche

1. Palettenbehälter aus Holz, insbesondere zur Handhabung mit Hilfe eines Gabelstaplers, bestehend aus einem nach Art einer Palette aufgebauten Bodenteil mit einem auf Querträgern angeordneten Fußboden und Umfassungswänden, die fest mit dem Fußboden und Eckstützen verbunden sind, wobei der Palettenbehälter auf der Eintrittsseite der Handhabungsgabeln eine dreieckförmige Struktur aufweist, die durch den Verband des Randstreifens (13) des Fußbodens (2) und des unteren Bretts (9) der zugeordneten Umfassungswand gebildet ist, dadurch gekennzeichnet, daß der Randstreifen (13) durch ein querschnittlich trapezförmiges Profilteil gebildet ist, dessen kleine Seite an den Fußboden (2) anstößt und dessen zur kleinen Seite parallele große Seite an die Innenfläche des unteren Bretts (9) der Umfassungswand (3) angebaut ist.

2. Palettenbehälter aus Holz nach Anspruch 1, dadurch gekennzeichnet, daß er Randstreifen (13) aufweist, die auf den Querträgern (5) der Palette befestigt sind, wobei die Länge (L) der Seitenstreifen dem Außenabstand (E) der jeweils äußeren Querträger (5) der Palette entspricht.

3. Palettenbehälter aus Holz nach Anspruch 2, dadurch gekennzeichnet, daß er Randstreifen (13) aufweist, die an ihren Enden mit Einkerbungen (17) versehen sind, die im wesentlichen auf der gleichen Ebene liegen wie der Fußboden (2) und die das Einsetzen der Eckstütze (4) ermöglichen.

4. Palettenbehälter aus Holz nach Anspruch 3, dadurch gekennzeichnet, daß er Eckstützen (4) enthält, die aus einem Fuß (10) in Form eines Parallelepipeds bestehen, über dem sich ein im Querschnitt dreieckförmiger Abschnitt (19) erhebt, der jeweils in den Winkel der Umfassungswände eingeschrieben ist.

5. Palettenbehälter aus Holz nach Anspruch 4, dadurch gekennzeichnet, daß er Eckstützen (4) umfaßt, deren Fuß (10) eine Höhe aufweist, die im wesentlichen der Höhe der Querträger (5) zuzüglich der Dicke der den Boden (2) bildenden Bretter (8) entspricht.

6. Palettenbehälter aus Holz nach einem der Ansprüche 1 bis 5, dadurch gekennzeichnet, daß er Eckstützen (4) aus Hartholz, z.B. Eiche, umfaßt, die auf ihrer Innenfläche (19c) mit einem Verkleidungsbrettchen (20) aus Weichholz, z.B. Tanne, versehen sind.

## Claims

1. Wooden container-pallet for handling by means of a fork lift truck in particular, constituted by a bottom of the pallet type comprising a floor set on beams, by surround walls securely attached to the said floor and by corner posts, the container-pallet comprising, on the side of the entry of the handling forks, a structure in the form of a right-angle bracket constituted by the assembly of the edge (13) of the floor (2) and of the lower panel (9) of the corresponding surround wall, characterised in that the edge (13) is formed by a section of trapezoidal cross-section whose small side is adjacent to the floor (2) and whose large side parallel to the small side is joined to the inner face of the lower panel (9) constituting the surround wall (3).

2. Wooden container-pallet according to Claim 1, characterised in that it comprises edges (13) secured to the beams (5) of the pallet; the length (L) of the said edges corresponding to the space (E) of the outer beams (5) of the said pallet.

3. Wooden container-pallet according to Claim 2, characterised in that it comprises edges (13) provided, at their ends, with a notch (17) located substantially at the same level as the floor (2), allowing the jointing of the corner post (4).

4. Wooden container-pallet according to Claim 3, characterised in that it comprises corner posts constituted by a parallelepiped-shaped foot (10) surmounted by a part (19) of triangular cross-section inscribed in the angles of the surround walls (3).

5. Wooden container-pallet according to Claim 4, characterised in that it comprises corner posts (4) whose foot (10) has a height which corresponds substantially to the height of the beams (5) plus the thickness of the planks (8) constituting the bottom (2).

6. Wooden container-pallet containing to any of Claims 1 to 5, characterised in that it comprises corner posts (4) of hardwood such as oak, clad, on their inner face (19c), with a small board (20) of softwood such as deal.
